# DEMANDE DE BREVET EUROPEEN

(11) **EP 4 755 478 A1**
(43) Date de publication de la demande: **10.06.2026**
(21) Numéro de dépôt: 25218095.5
(22) Date de dépôt: 24.11.2025
(51) Int. Cl.: A63C 9/00

(54) **PLAQUE INTERFACE POUR UNE PLANCHE DE GLISSE**

(30) Priorité: 04.12.2024 FR 2413447
(71) Demandeur: Salomon S.A.S., 74370 Metz-Tessy (FR)
(72) Inventeur: DESTHIEUX, Etienne, 74370 Saint-Martin-Bellevue (FR)
(74) Mandataire: Lapierre, Stéphane

(57) **Abrégé**

L'invention concerne une plaque interface (1) comportant :
- Un corps (10) réalisé dans un premier matériau ayant un premier module d'élasticité,
- Au moins un insert (11), solidarisé au corps (10) et réalisé dans un deuxième matériau ayant un deuxième module d'élasticité, ledit deuxième module d'élasticité étant supérieur audit premier module d'élasticité.

La plaque interface (1) comporte :
- Une âme centrale (110) qui, lorsque l'insert (11) est assemblé au corps, est agencé sensiblement parallèlement à la face inférieure (100) du corps (10), ladite âme centrale (110) comportant deux bords latéraux opposés (110G, 110D) et,
- Deux ailettes latérales (111G, 111D) qui, lorsque l'insert(11) est assemblé au corps (10), s'étendent respectivement depuis chaque bord latéral (110G, 110D) de l'âme centrale,(110) en direction de la face inférieure (100) du corps (10).

L'insert (1) est agencé par rapport au corps (10) de sorte que l'âme centrale (110) de l'insert (10) soit apte à être traversée par au moins un moyen de fixation (3) de l'élément de fixation (F_AV, F_AR) sur la plaque (1).

## Description

### Domaine technique de l'invention

L'invention concerne une plaque interface entre une planche de glisse et un élément de fixation d'une chaussure. L'invention s'applique plus particulièrement au domaine du ski, notamment du ski alpin.

### Etat de la technique

De manière connue, un ski de piste, appelé aussi ski alpin, comporte une fixation destinée à recevoir la chaussure portée par le skieur. La fixation est généralement composée d'un élément de fixation avant appelé « butée » et d'un élément de fixation arrière communément appelé « talonnière ».

Il est connu de venir placer une plaque interface entre la fixation et la planche de glisse. Cette plaque interface comporte un corps généralement réalisé dans un matériau plastique.

La plaque interface permet de :
- Surélever la chaussure par rapport à la surface de glisse de la planche de glisse,
- Modifier les propriétés mécaniques de la planche de glisse en termes de répartition des masses, de raideurs en flexion et en torsion.

Ces modifications permettent au skieur une meilleur maitrise de sa pratique, qui se traduit par un guidage plus précis de la planche de glisse, une meilleure accroche sur la neige, un meilleur comportement dynamique de la planche de glisse.

De plus, cette plaque interface comporte plusieurs séries de trous de fixation. Des premières séries sont destinées à accueillir des moyens de fixation de la plaque interface sur la planche de glisse. Des secondes séries sont destinées à accueillir des moyens de fixation d'un élément de fixation sur la plaque interface. Ces secondes séries permettent, d'une part, le réglage de la position relative entre les deux éléments de fixation pour que la fixation soit adaptée à une pointure de chaussure déterminée et, d'autre part, le réglage de la position longitudinale de la chaussure par rapport au ski.

Une planche de glisse peut être dotée de deux plaques interfaces, une pour chaque élément de fixation, ou d'une seule plaque interface, commune aux deux éléments de fixation.

De telles plaques interface sont décrites dans les demandes de brevets FR2800623A1, FR2786403A1 et EP1166834A1.

La demande de brevet FR3043916A1 décrit pour sa part l'ajout de plusieurs éléments d'appui entre la plaque interface et le ski, ces éléments d'appui étant par exemple réalisés en métal. Ces éléments d'appui ont pour objectif de limiter l'impact de la plaque interface sur les propriétés mécaniques intrinsèques de la planche de glisse. Ils ont également pour objectif d'optimiser la transmission des appuis verticaux exercés par l'utilisateur.

En pratique, ces éléments d'appuis dépassent d'une hauteur de l'ordre de quelques dixièmes de millimètres à quelques millimètres par rapport à la face inférieure de la plaque interface. Ils viennent se loger de part et d'autre de l'axe longitudinal de la plaque, dans deux rainures.

Cependant, cette architecture ne permet pas de créer une liaison rigide directe entre l'élément de fixation et la planche de glisse, afin d'avoir une transmission des appuis chaussure optimale. Même s'ils permettent une bonne transmission des appuis verticaux de la chaussure vers le ski, ces éléments d'appuis n'assurent pas une transmission rigide directe. En effet, ces éléments d'appuis sont répartis sur chaque côté du ski, sans être reliés directement entre eux. Cela a pour conséquence une moins bonne répartition des efforts exercés par le skieur vers ces éléments d'appuis latéraux et un positionnement relatif entre les éléments d'appuis latéraux moins précis pouvant impacter sur la répartition de la transmission des efforts sur le ski. Par ailleurs, les éléments d'appuis sont éloignés de la zone de fixation de l'élément de fixation, ce qui se traduit également par une moins bonne transmission des efforts.

Le but de l'invention est de proposer une plaque interface ayant une architecture améliorée par rapport à l'état de la technique, permettant de remplir les objectifs précités.

La plaque interface de l'invention est notamment avantageuse dans son intégration sur une planche de glisse, entre un élément de fixation avant et la planche de glisse.

### Exposé de l'invention

Ce but est atteint par l'utilisation d'une plaque interface entre une planche de glisse et un élément de fixation d'une chaussure, la plaque interface comportant :
- Un corps comportant une face inférieure, destinée à être orientée en vis-à-vis d'une face supérieure de la planche de glisse, et une face supérieure opposée, destinée à être orientée en vis-à-vis de l'élément de fixation, ledit corps étant réalisé dans un premier matériau ayant un premier module d'élasticité,
- Au moins un insert, ledit insert étant solidarisé au corps et réalisé dans un deuxième matériau ayant un deuxième module d'élasticité, ledit deuxième module d'élasticité étant supérieur audit premier module d'élasticité,

La plaque interface est caractérisée en ce que ledit insert comporte :
- Une âme centrale qui, lorsque l'insert est assemblé au corps, est agencé sensiblement parallèlement à la face inférieure du corps, ladite âme centrale comportant deux bords latéraux opposés et,
- Deux ailettes latérales qui, lorsque l'insert est assemblé au corps, s'étendent respectivement depuis chaque bord latéral de l'âme centrale, en direction de la face inférieure du corps.

L'insert est agencé par rapport au corps de sorte que l'âme centrale de l'insert soit apte à être traversée par au moins un moyen de fixation de l'élément de fixation sur la plaque.

Cette forme particulière de l'insert lui apporte une certaine rigidité et permet de définir le positionnement relatif précis de ses ailettes latérales. De plus, cela permet une meilleure répartition des efforts d'appui sur les bords latéraux de la planche de glisse.

Selon des aspects avantageux mais non obligatoires de l'invention, une telle plaque interface peut incorporer une ou plusieurs des caractéristiques suivantes, prises dans toute combinaison techniquement admissible :
Selon un mode de réalisation, chaque ailette latérale s'étend jusqu'à un chant d'extrémité affleurant ou faisant saillie de la face inférieure du corps, lorsque l'insert est assemblé sur le corps. Cette structure particulière permet un contact direct de la plaque avec la planche de glisse qui se traduit par une meilleure transmission des efforts mécaniques des appuis du skieur sur le ski.

Selon un autre mode de réalisation, au niveau de l'insert, les ailettes latérales sont espacées entre elles suivant une direction transversale d'une distance qui est supérieure à 60% de la largeur du corps suivant ladite direction transversale. Grâce à ce dimensionnement, on vient mieux transmettre les appuis latéraux sur la planche de glisse, donc on obtient une meilleure transmission des efforts, notamment sur les carres, et ainsi un meilleur contrôle/guidage de la planche de glisse.

Selon un autre mode de réalisation, le corps est surmoulé sur ledit insert. Ce principe de fabrication et d'intégration de l'insert est particulièrement avantageux en ce qu'il permet in fine une meilleure transmission des efforts entre le corps et l'insert. De plus, le montage de la plaque interface est ainsi plus aisé. En étant complètement encapsulé dans le corps, l'insert est isolé et protégé des agressions extérieures (intempéries, eau, neige...) susceptible d'entrainer la dégradation de la pièce.

Selon un autre mode de réalisation, le corps comprend un évidement inférieur, débouchant sur la face inférieure du corps, à l'intérieur duquel vient se loger ledit insert. Ce montage spécifique permet en revanche de pouvoir retirer l'insert pour son remplacement, en cas de maintenance, mais aussi pour venir personnaliser la plaque interface en le remplaçant par un insert ayant des caractéristiques mécaniques différentes (matériau, taille, ...).

Selon un autre mode de réalisation, la plaque interface comprend un contrefort destiné à se loger à l'intérieur dudit insert, entre les ailettes. L'utilisation de ce contrefort permet d'améliorer la tenue de l'élément de fixation venant se positionner au-dessus, en offrant une plus grande prise au moyen de fixation et un composant de la plaque interface.

Selon un autre mode de réalisation, ledit insert est réalisé dans un matériau métallique. L'insert réalisé en matériau métallique permet d'améliorer la rigidité de la plaque interface et assure une meilleure transmission des efforts mécaniques.

Selon un autre mode de réalisation, ledit corps est réalisé dans un matériau plastique. Le corps de la plaque est ainsi plus facile à fabriquer et permet de conférer de la flexibilité à la plaque en longueur, pour s'adapter aux mouvements du ski lorsqu'il fléchit.

L'invention concerne également un dispositif de fixation comprenant ladite plaque interface.

Selon un mode de réalisation, le dispositif de fixation de planche de glisse comportant un élément de fixation et une plaque interface, est caractérisé en ce que la plaque interface est telle que définie précédemment, et en ce que l'âme centrale est positionnée de sorte qu'au moins un moyen de fixation de l'élément de fixation sur la plaque interface traverse l'âme centrale. Avantageusement, le moyen de fixation est en contact direct avec l'âme centrale. Dans ce dispositif de fixation, le moyen de fixation, par exemple une vis, vient traverser l'âme centrale de l'insert, pour se prendre dans une pièce du corps de la plaque interface située au-dessous ou venir se prendre directement dans l'insert. Dans le premier cas, cela permet un transfert direct de l'effort de l'élément de fixation sur la plaque interface. Dans le deuxième cas, on améliore la tenue mécanique de l'élément de fixation sur la plaque interface et une transmission des efforts encore plus direct.

### Brève description des figures

D'autres caractéristiques et avantages vont apparaître dans la description détaillée qui suit faite en regard des dessins annexés listés ci-dessous :
- La figure 1 montre en perspective une planche de glisse sur laquelle est fixée une chaussure, via des moyens de fixation ;
- La figure 2 montre, par une vue en éclaté, l'architecture de la figure 1 ;
- La figure 3 montre l'architecture de la figure 1, en vue de côté ;
- Les figures 4 et 5 montrent, par deux vues en perspective, l'architecture d'un insert composant l'interface de l'invention ;
- Les figures 6 à 8 montrent, avec trois vues en coupe selon A-A de la figure 3, trois modes de réalisation de la plaque interface de l'invention ;

### Description détaillée d'au moins un mode de réalisation

Pour la suite de la description, on définit un repère orthonormé X, Y, Z, dans lequel la direction longitudinale (X) correspond à l'axe longitudinal de la planche, la direction transversale (Y) correspond à l'axe perpendiculaire à (X), les axes (X) et (Y) étant situés dans le plan défini par la planche de glisse ou de marche, et la direction verticale (Z) correspond à l'axe perpendiculaire au plan défini par la planche de glisse ou de marche.

On définit alors trois plans orthonormés :
- un plan frontal ou coronal YZ correspondant à un plan perpendiculaire à un axe X,
- un plan sagittal XZ correspondant à un plan perpendiculaire à un axe Y et
- un plan transverse XY correspondant à un plan perpendiculaire à un axe Z.

En référence à la figure 1, de manière classique, une planche de glisse P, telle que par exemple un ski, est destinée à recevoir un système de fixation prévu pour solidariser une chaussure C à ladite planche de glisse. De manière connue, le système de fixation comprend un élément de fixation avant F_AV, communément appelé « butée » et un élément de fixation arrière F_AR, communément appelé « talonnière ». La chaussure C de l'utilisateur est destinée à venir s'intercaler entre l'élément de fixation avant F_AV et l'élément de fixation arrière F_AR.

Dans la suite de la description, on considérera que les termes « avant » et « arrière » doivent être compris en prenant comme référence une direction qui est parallèle à l'axe longitudinal (X) s'étendant suivant la longueur de la planche de glisse et orientée dans le sens allant de l'élément de fixation arrière vers l'élément de fixation avant. De même, les termes « supérieur » et « inférieur », ou « haut » et « bas » doivent être compris en prenant comme référence la direction (Z) qui est perpendiculaire à la surface du ski et orientée du sol vers le haut.

Dans la suite de la description, on considère que deux plans sont parallèles lorsque les deux plans sont sensiblement parallèles, c'est-à-dire, orientés, l'un par rapport à l'autre, d'un angle inférieur à 30°.

En référence à la figure 1 et à la figure 2, l'invention concerne une plaque interface 1 venant se positionner entre au moins un élément de fixation F_AV, F_AR et la planche de glisse P. La planche de glisse P peut être pourvue d'une seule plaque interface, agencée entre ses deux éléments de fixation F_AV, F_AR et la planche de glisse P ou de deux plaques interfaces distinctes, l'une étant agencée entre l'élément de fixation avant F_AV et la planche de glisse P, et l'autre entre l'élément de fixation arrière F_AR et la planche de glisse P. Sur les figures annexées, de manière non limitative, on retrouve une seule plaque interface 1, commune aux deux éléments de fixation.

La plaque interface 1 est également appelé plateforme de surélévation car elle vient surélever l'élément de fixation, et donc la chaussure C, par rapport à la planche de glisse P.

En référence à la figure 2 et à la figure 3, la plaque interface 1 comporte un corps 10. Le corps 10 est réalisé dans un matériau présentant un module d'élasticité E10 déterminé, dite premier module d'élasticité. Avantageusement, le premier module d'élasticité E10 est inférieur à 15 GPa, notamment pour ne pas trop rigidifier le ski, notamment en flexion. Le corps 10 est avantageusement réalisée dans un matériau plastique.

Le corps 10 s'étend sur une partie de la longueur de la planche de glisse P. Il vient se fixer sur la planche de glisse P et comporte une face inférieure 100, orientée en direction de la face supérieure 200 de la planche de glisse P et une face supérieure 101 opposée, destinée à être orientée en vis-à-vis de l'élément de fixation.

Le corps 10 comporte plusieurs trous de fixation destiné à s'aligner avec des trous de fixation correspondant présents sur la face supérieure de la planche de glisse P. Des moyens de fixations, tels que des vis, sont destinés à passer à travers les trous du corps et à venir en prise avec les trous de la planche de glisse. Ce dispositif de fixation, comprenant les trous et les moyens de fixation, permet de solidariser et régler la position longitudinal du corps 10 sur la planche de glisse P.

Selon l'invention, en référence à la figure 3, la plaque interface 1 comporte un insert 11 venant s'intégrer dans le corps 10 (voir différentes réalisations sur les figures 6 à 8). Dans cet exemple, l'insert 11 s'étend sur une partie uniquement de la longueur de du corps 10. Il est avantageusement positionné vers l'avant de celui-ci, et plus particulièrement en avant par rapport au centre de gravité du corps 10 et de la planche de glisse P.

Cet insert 11 est réalisé dans un matériau distinct de celui du corps 10 de la plaque interface 1. Ce matériau présente un deuxième module d'élasticité E11, supérieure au premier module d'élasticité du matériau composant le corps 10 de la plaque interface 1. Avantageusement, le deuxième module d'élasticité E11 est supérieur à 20 GPa, notamment pour assurer une bonne transmission des efforts d'appui du skieur sur le ski. L'insert 11 est avantageusement réalisée dans un matériau métallique ou un matériau composite.

Selon un mode de réalisation permettant une bonne retransmission de force, le deuxième module d'élasticité E11 est au moins cinq fois supérieur au premier module d'élasticité E10 et préférentiellement supérieur à dix fois le premier module d'élasticité E10.

En référence à la figure 4 et à la figure 5, cet insert 11 se présente sous la forme d'une pièce unitaire, avantageusement avec une section frontale en forme de « U ». **Il** comporte une âme centrale 110, réalisée sous la forme d'une plaque agencée dans un plan parallèle au plan transverse XY. L'âme centrale s'étend sur une longueur L110 et est délimitée latéralement par deux bords latéraux 110D, 110G. L'insert 11 comporte également deux extensions, sous forme de deux ailettes 111G, 111D, chaque ailette prolongeant respectivement un bord latéral 110D, 110G de l'âme central 110 et s'étendant, chacune, dans un plan parallèle au plan sagittal XZ. Les deux ailettes 111G, 111D s'étendent avantageusement sensiblement perpendiculairement par rapport à l'âme centrale 110, vers le bas, en direction de la face inférieure 100 du corps 10 de la plaque interface 1 lorsque l'insert 11 est intégré dans le corps 10.

Les deux ailettes 111G, 111D présentent chacune un chant d'extrémité 112G, 112D. Selon un mode de réalisation, lorsque l'insert 11 vient se loger dans le corps 10 de la plaque interface 1, le chant respectif des deux ailettes affleure ou fait saillie de la face inférieure 100 du corps 10 de la plaque interface 1.

Ainsi, lorsque la plaque interface 1 est montée sur la planche de glisse P, celle-ci vient reposer sur la face supérieure 200 de la planche de glisse P par appui des deux chants 112G, 112D délimitant respectivement chaque ailette 111G, 111D de l'insert 11. De cette manière, le corps 10 de la plaque interface 1 ne vient pas en appui contre la face supérieure de la planche de glisse P. Comme le matériau qui compose l'insert 11 présente une dureté supérieure à celle de la plaque de montage 10, on constate un meilleur transfert mécanique des efforts résultant des appuis de la chaussure C vers la planche de glisse P.

Selon un mode de réalisation, l'âme centrale 110 se prolonge vers l'avant, par une extension antérieure 115, et vers l'arrière, par une extension postérieure 116.

Dans ces exemples, l'insert 11 est intercalé entre la face supérieure 101 du corps 10 et la planche de glisse P. De cette manière, on obtient une chaine cinématique directe pour la transmission des efforts résultant des appuis de la chaussure C vers la planche de glisse P. Celle-ci passe par la chaussure C puis les éléments de fixation F_AV et F_AR puis le corps 10 de la plaque interface puis l'insert 11 de la plaque interface pour venir en appui sur la face supérieure 200 de la planche de glisse.

En liaison avec les figures 6 à 8, plusieurs réalisations peuvent être envisagées :
Figure 6 : Selon un premier mode de réalisation, l'insert 11 est noyé dans le corps 10 de la plaque interface. Le corps 10 de la plaque interface est par exemple surmoulé autour de l'insert 11. Dans cet exemple, la plaque interface 1 comprend le corps 10 et l'insert 11 surmoulé.

Figure 7 : Selon un deuxième mode de réalisation, le corps 10 de la plaque interface 1 est évidé du côté de sa face inférieure 100, de sorte que l'insert 11 peut venir s'insérer dans cet évidement 102 débouchant sur la face inférieure 100 du corps. L'insert 11 peut être avantageusement solidarisé au corps 10 par tout moyen approprié. Cela peut être par clispage, par collage, par une vis. Dans cet exemple, la plaque interface 1 comprend le corps 10 et l'insert 11.

Figure 8 : Ce troisième mode de réalisation est analogue au deuxième mode de réalisation à la différence qu'il comprend un contrefort 103 venant se loger à l'intérieur de l'insert, dans le creux formé par la partie interne en forme de « U » de l'insert 11. Ainsi, l'insert est intercalé entre le contrefort 12 et le corps 10. Dans cet exemple, la plaque interface 1 comprend le corps 10, l'insert 11 et le contrefort 12. Le contrefort peut être solidarisé au corps par tout moyen approprié. Dans ce cas, du fait que l'insert est pris en sandwich entre le contrefort et le corps, l'insert n'est pas nécessairement solidarisé au corps. Dans une variante de cette dernière configuration, l'insert est solidarisé au corps ou au contrefort par tout moyen approprié. Alternativement, le contrefort est solidarisé à la planche de glisse par tout moyen approprié. Dans ce cas, l'insert peut être solidarisé au corps ou au contrefort par tout moyen approprié. Les différents moyens de solidarisation d'un composant de la plaque interface envisageable peuvent être un clispage, du collage, des vis...

L'insert 11 est avantageusement assemblé au corps 10 ou au contrefort de manière amovible de sorte à faciliter son démontage pour un remplacement en cas d'usure ou pour modifier les caractéristiques mécaniques de la plaque interface.

Il faut également noter que l'élément de fixation F_AV (ou F_AR) comporte un ou plusieurs moyens de fixation (vis de fixation 3 sur la figure 2 et les figures 6 à 8) venant traverser l'âme centrale 110 de l'insert 11, et qui permettent de fixer l'élément de fixation sur la plaque interface 1. Deux options sont possibles :
- La vis peut venir traverser (sans contact) l'âme centrale 110 de l'insert et venir en prise avec le corps 10 de la plaque interface 1, soit au-dessus et/ou en-dessous de l'âme centrale 110 de l'insert, pour les deux modes de réalisation susmentionné ou venir en prise avec le corps ou le contrefort de la plaque interface, pour le troisième mode de réalisation susmentionné.
- La vis peut venir en prise avec l'âme centrale 110 de l'insert, ainsi qu'éventuellement dans le corps 10 et/ou le contrefort de la plaque interface 1.

La première option permet de ne pas détériorer les filets des vis.

La deuxième option permet d'avoir une chaine cinématique plus directe du fait que les efforts sont transmis directement des vis de fixation des éléments de fixation F_AV et F_AR vers l'insert, sans passer par le corps de la plaque interface. Cela permet d'améliorer la transmission des efforts résultant des appuis de la chaussure C vers la planche de glisse P.

Selon un mode de réalisation, l'élément de fixation F_AV (ou F_AR) comporte un moyen de fixation supplémentaire (vis de fixation postérieure 3 sur la figure 2) destiné à venir traverser l'extension postérieure 116 de l'âme centrale 110 de l'insert 11, et qui permet de renforcer la fixation de l'élément de fixation sur la plaque interface 1.

A noter que l'extension avant 115 et l'extension arrière 116 permettent de renforcer l'accroche de l'insert 11 sur le corps 10 lors du surmoulage ou elles permettent la solidarisation de l'insert 11 avec le corps 10 par des moyens d'assemblage approprié (clipsage, serrage...) lorsque l'insert n'est pas surmoulé avec le corps.

Selon un mode de réalisation avantageux, l'insert est agencé sur la plaque interface de sorte que l'âme centrale soit positionnée longitudinalement au niveau d'un élément de fixation F_AV ou F_AR, plus particulièrement, de sorte qu'au moins un moyen de fixation dudit élément de fixation soit apte à traverser l'âme centrale. La figure 3, où l'emplacement de l'âme centrale est symbolisé par sa longueur L110, illustre un tel mode de réalisation. Dans cet exemple, l'âme centrale comprend au moins un moyen complémentaire destiné à coopérer avec un moyen de fixation dudit élément de fixation. Dans cet exemple, le moyen complémentaire est un trou traversant et le moyen de fixation dudit élément de fixation est une vis. Cet agencement permet d'améliorer davantage la transmission de la pression d'appui exercée par la chaussure sur le ski via l'élément de fixation. En effet, en étant positionné au droit de l'élément de fixation, l'effort verticale est transmis directement au ski par compression des composants intercalés entre l'élément de fixation et la planche de glisse, d'où une meilleure puissance et un meilleur rendement. Ce peut être, selon la première option décrite précédemment, par compression d'une couche supérieure du corps contre l'âme centrale puis par transmission directe de l'effort sur l'engin de glisse via l'insert et plus particulièrement ses ailettes. Selon la deuxième option citée précédemment, la chaine de transmission des efforts va passer directement des vis à l'âme centrale puis les ailettes jusqu'à la planche de glisse. Si l'insert est décalé longitudinalement par rapport à l'élément de fixation, la transmission des appuis est moins efficace du fait que la chaine cinématique est moins directe. Il y a de la déperdition du fait de la flexion du corps entre l'élément de fixation et l'insert, contrairement à de la compression directe.

La plaque interface de l'invention est une solution particulièrement simple à mettre en œuvre pour modifier le comportement mécanique de la planche de glisse. Il permet de créer une relation directe entre la chaussure, l'élément de fixation et la planche de glisse. La plaque interface permet une transmission des appuis verticaux, notamment lors du démarrage d'un virage pour mieux guider la spatule, via l'élément de fixation avant F_AV.

Il faut noter qu'il serait également possible d'intégrer un insert de forme similaire (avec deux ailettes) sur la partie arrière de la plaque de montage, de manière à coopérer avec l'élément de fixation arrière F_AR de la planche de glisse et permettre des transferts mécaniques améliorés entre l'arrière de la chaussure C et la planche de glisse P. Cela améliore le contrôle en fin de virage avec des meilleurs appuis pour une relance et réduire les dérapages.

L'invention n'est pas limitée aux modes de réalisation précédemment décrits. Il est également possible de combiner ces modes de réalisation. L'invention s'étend à tous les modes de réalisation couverts par les revendications annexées.

### NOMENCLATURE

- P:: Planche de glisse
200 : Face supérieure
- F AV :: Elément de fixation avant
- F_AR:: Elément de fixation arrière
- 3 :: moyen de fixation
- 1 :: Plaque interface
10 : Corps
100 : Face inférieure
101 : Face supérieure
102 : Evidement
11 : Insert
110 : Ame centrale
110G, 110D : Bord latéral Gauche/Droit
111G, 111D : Ailettes latérales Gauche/Droit
112G, 112D : Chants d'extrémité Gauche/Droit
12 : Contrefort

## Revendications

1. Plaque interface (1) entre une planche de glisse (P) et un élément de fixation (F_AV, F_AR) d'une chaussure (C), la plaque interface comportant :
- Un corps (10) comportant une face inférieure (100), destinée à être orientée en vis-à-vis d'une face supérieure (200) de la planche de glisse (P), et une face supérieure (101) opposée, destinée à être orientée en vis-à-vis de l'élément de fixation, ledit corps étant réalisé dans un premier matériau ayant un premier module d'élasticité (E10),
- Au moins un insert (11), ledit insert étant solidarisé au corps et réalisé dans un deuxième matériau ayant un deuxième module d'élasticité (E11), ledit deuxième module d'élasticité étant supérieur audit premier module d'élasticité, ledit insert (11) comportant :
• Une âme centrale (110) qui, lorsque l'insert est assemblé au corps, est agencé sensiblement parallèlement à la face inférieure du corps, ladite âme centrale comportant deux bords latéraux (110G, 110D) opposés et,
• Deux ailettes latérales (111G, 111D) qui, lorsque l'insert est assemblé au corps, s'étendent respectivement depuis chaque bord latéral (110G, 110D) de l'âme centrale (110), en direction de la face inférieure (100) du corps (10).
**caractérisée en ce que**
l'insert est agencé par rapport au corps de sorte que l'âme centrale de l'insert soit apte à être traversée par au moins un moyen de fixation (3) de l'élément de fixation sur la plaque.

2. Plaque interface (1) selon la revendication 1, **caractérisée en ce que** chaque ailette latérale s'étend jusqu'à un chant d'extrémité (112, 112D) affleurant ou faisant saillie de la face inférieure du corps (10), lorsque l'insert est assemblé sur le corps (10).

3. Plaque interface (1) selon l'une des revendications précédentes, **caractérisée en ce que**, au niveau de l'insert, les ailettes latérales sont espacées entre elles suivant une direction transversale (Y) d'une distance qui est supérieure à 60% de la largeur du corps (10) suivant ladite direction transversale.

4. Plaque interface (1) selon l'une des revendications précédentes, **caractérisée en ce que** le corps (10) est surmoulé sur ledit insert (11).

5. Plaque interface (1) selon l'une des revendications précédentes, **caractérisée en ce que** le corps (10) comprend un évidement inférieur (102), débouchant sur la face inférieure (100) du corps (10), à l'intérieur duquel vient se loger ledit insert (11).

6. Plaque interface (1) selon la revendication précédente, **caractérisée en ce qu'**elle comprend un contrefort (12) destiné à se loger à l'intérieur dudit insert, entre les ailettes.

7. Plaque interface (1) selon l'une des revendications précédentes, **caractérisée en ce que** ledit insert (11) est réalisé dans un matériau métallique.

8. Plaque interface (1) selon l'une des revendications précédentes, **caractérisée en ce que** ledit corps est réalisé dans un matériau plastique.

9. Dispositif de fixation de planche de glisse comportant un élément de fixation (F_AV, F_AR) et une plaque interface (1), **caractérisé en ce que** la plaque interface est telle que définie dans l'une des revendications précédentes.

10. Dispositif de fixation selon la revendication précédente, **caractérisé en ce que** le moyen de fixation (3) est en contact direct avec l'âme centrale (110).

11. Dispositif de fixation selon l'une des revendications 9 à 10, **caractérisé en ce que** le l'insert (11) est agencé sur la plaque interface (1) de sorte que l'âme centrale (110) soit positionnée longitudinalement au niveau d'un élément de fixation (F_AV, F_AR).

12. Dispositif de fixation selon l'une des revendications 9 à 11, **caractérisé en ce que** le moyen de fixation (3) est une vis.
